# EUROPÄISCHE PATENTANMELDUNG

(11) **EP 0 756 061 A1**
(43) Veröffentlichungstag der Anmeldung: **29.01.1997**
(21) Anmeldenummer: 96110897.4
(22) Anmeldetag: 05.07.1996
(51) Int. Cl.: E06B 5/10, E04B 2/96

(54) **Beschusshemmung für Fassadenkonstruktionen**

(30) Priorität: 26.07.1995 DE 19529015
(71) Anmelder: GÖTZ Entwicklung + Lizenz GmbH, D-94469 Deggendorf (DE)
(72) Erfinder: Rothkamm, Horst, 94469 Deggendorf (DE)
(74) Vertreter: Zahn, Roland, Dipl.-Ing.

(57) **Zusammenfassung**

Bei einer aus Außenwandfeldern und/oder Verglasungsfeldern aufgebauten Fassadenkonstruktion, wobei die Außenwand- und/oder Verglasungsfelder aus Profilelementen aufgebaut und die Fugen (4) zwischen den in den Außenwandfeldern und/oder den Verglasungsfeldern montierten Fassadenplatten, insbesondere Sicherheitsglasscheiben (2,3), mittels Vorsatzprofilen (5) abgedeckt sind, ist vorgesehen, daß in die Fugen (4) zwischen den Fassadenplatten (2,3) ein Formteil (6) aus einem der geforderten Sicherheitsklasse der Fassade entsprechenden Material eingefügt ist.

## Beschreibung

Die vorliegende Erfindung bezieht sich auf eine aus Außenwandfeldern und/oder Verglasungsfeldern aufgebaute Fassadenkonstruktion nach dem Oberbegriff des Patentanspruchs 1.

Tag für Tag liest und hört man von versuchten und gelungenen Angriffen auf Gebäude, insbesondere auf Gebäude der Finanzwelt, wobei die Fassadenkonstruktionen mit Feuerwaffen zerstört werden, um sich Zugang zu verschaffen. Es sind auch Fälle bekannt geworden, bei denen aufgrund unglücklicher geometrischer Verhältnisse im Bereich der Fugen zwischen den Fassadenplatten bei bestimmten Schußwinkeln glatt "durchgeschossen" wurde.

Nach dem Stand der Technik hilft man sich gegen derartige Angriffe dadurch, daß auf der Fassadenkonstruktion quasi nachträglich beziehungsweise zusätzlich Stahlplatten aufgeschraubt werden, die dann ihrerseits wieder mit Kunststoff- oder Aluminiumplatinen verblendet werden. Die Stahlplatten beziehungsweise Stahlblätter werden dabei jeweils der gewünschten beziehungsweise geforderten Sicherheitsklasse entsprechend gewählt. In der Regel wird dadurch die Abdeckkonstruktion breiter und setzt sich von der übrigen, nicht gesicherten Konstruktion optisch ab.

Es ist nun aber bekannt, daß Fassadenbauer, die vorwiegend mit Aluminiumprofilen, Kunststoff, Holz und Glas zu tun haben und maschinell entsprechend eingerichtet sind, die aufwendige Bearbeitung von Stahl scheuen, und zwar nicht zuletzt wegen der Korrosionsschutzprobleme, die sich an den Bearbeitungsflächen und den Bohrungen ergeben.

Die der vorliegenden Erfindung zugrunde liegende Aufgabe besteht darin, für eine aus Außenwand- und/oder Verglasungsfeldern bestehende Fassadenkonstruktion ein Sicherheitskonzept anzugeben, aufgrund dessen der jeweiligen Sicherheitsklasse entsprechend auch der kritische Fugenbereich gesichert werden kann.

Die vorgenannte Aufgabe wird dadurch gelöst, in die Fugen zwischen den Fassadenplatten ein Formteil aus einem der geforderten Sicherheitsklasse der Fassade entsprechenden Material eingefügt ist.

Eine besondere Ausgestaltung und Weiterbildung der vorgenannten Erfindung ist Gegenstand des Anspruchs 2, wobei auch für den Fall vorgesorgt ist, daß infolge eines etwa schräg sitzenden Formteils bei nicht rechtwinklig zueinander angeordneten Außenwand- beziehungsweise Verglasungsfeldern geometrisch bedingte Einschußmöglichkeiten gegeben sind.

Mit anderen als in den Ansprüchen gebrauchten Worten besteht der Kern der vorliegenden Erfindung darin, die mit Feuerwaffen oder dergleichen angreifbaren Profilbeziehungsweise Fassadenpartien mittels in die Fugen der Fassadenplatten eingesetzten Formteilen zu schützen.

Ein besonderer Vorteil des erfindungsgemäßen Formteils ist darin zu sehen, daß das Vorsatzprofil völlig unverändert bleibt und somit einer Fassadenkonstruktion äußerlich nicht anzusehen ist, ob sie besonders geschützt ist oder nicht.

Die erfindungsgemäße Sicherheitsauflage wird im folgenden anhand der Zeichnung näher erläutert. Diese zeigt in
- Fig. 1: eine teilweise geschnittene Darstellung eines Ausschnitts einer Fassadenkonstruktion;
- Fig. 2: einen Ausschnitt analog zu Fig. 1, wobei die Fassadenfelder schräg beziehungsweise winklig zueinander angeordnet sind.

Die genannte Fassadenkonstruktion 1 - gemäß Fig. 1 - bildet gewissermaßen eine Trennstelle zwischen dem Inneren eines Gebäudes und dessen Außenbereich. Die Fassadenkonstruktion 1 besteht in bekannter Weise aus Verglasungsfeldern, d.h. Sicherheitsglasscheiben 2, 3, die im Bereich ihrer aneinander grenzenden Seiten im Abstand zueinander, d.h. mit einer Fuge 4, form- und kraftschlüssig montiert sind. Auf die Fuge 4 ist ein Vorsatzprofil 5 aufgesetzt, das seinerseits kraftschlüssig auf den Sicherheitsglasscheiben 2, 3 aufsitzt und zwar mittels sogenannter Verglasungsprofile.

Die Verglasungsfelder mit ihren Sicherheitsglasscheiben 2, 3 bestehen im allgemeinen aus hohlen Profilelementen, die mittels des Vorsatzprofils 5 zu einer konstruktiven Einheit zusammengefügt sind.

Die soweit beschriebene (beziehungsweise in Fig. 1 - aber auch Fig. 2 - zeichnerisch dargestellte) Fassadenkonstruktion 1 an sich ist Stand der Technik.

Durch gestrichelte und gepunktete Linien ist bei der Darstellung nach Fig. 1 angedeutet, bei welchen Beschußrichtungen der Fugenbereich zwischen den Sicherheitsglasscheiben 2 und 3 unter Umständen doch überwunden werden kann.

Gemäß der vorliegenden Erfindung ist - wie in Fig. 1 dargestellt - in diese Fuge 4 ein Formteil 6 eingesetzt, das den Fugenfreiraum ausfüllt und somit auch bei ungünstigen, d.h. kritischen, Beschußrichtungen die geforderte Sicherheitsklasse der Fassadenkonstruktion 1 gewährleistet. Das Material des Formteils 6 ist dabei selbstverständlich der von den Sicherheitsglasscheiben 2, 3 gewährleisteten Sicherheitsklasse entsprechend zu wählen.

Das Formteil 6 hat - wie in Fig. 1 und Fig. 2 dargestellt - beispielsweise T-förmigen Querschnitt und wird von der Innenseite der Fassadenkonstruktion 1 her eingesetzt.

Damit steht eine Fassadenkonstruktion 1 zur Verfügung, deren Gesamtfläche, und zwar auch im Bereich der Fugen, gegen Beschuß - und zwar unter allen denkbaren Beschußwinkeln - gut gesichert ist.

Im Ausführungsbeispiel nach Fig. 2 ist grundsätzlich von der gleichen Konzeption wie der nach Fig. 1 auszugehen. Der Unterschied besteht darin, daß das an eine Sicherheitsglasscheibe 2 im Abstand der Fuge 40 anschließende Feld 8 winklig ausgerichtet ist, mit der Folge, daß das Formteil 6 schräg zu liegen kommt. Damit aber kann bei entsprechender Beschußrichtung (vergleiche strichpunktierte Linie) der Fall eintreten, daß glatt an der Sicherheitsglasscheibe 3 und am Formteil 6 vorbeigeschossen werden kann.

Um auch diesem Fall gerecht zu werden, ist im Vorsatzprofil 5 eine zusätzliche (Sicherheits-) Einlage 9 eingelegt. Damit ist auch in diesem Fall - bei geeigneter Materialwahl für die Einlage 9 - die geforderte Sicherheit gewährleistet.

## Patentansprüche

1. Aus Außenwandfeldern und/oder Verglasungsfeldern aufgebaute Fassadenkonstruktion, wobei die Außenwand- und/oder Verglasungsfelder aus Profilelementen aufgebaut sind, und die Fugen zwischen den in den Außenwandfeldern und/oder den Verglasungsfeldern montierten Fassadenplatten, insbesondere Sicherheitsglasscheiben, mittels Vorsatzprofile abgedeckt sind,
dadurch gekennzeichnet,
daß in die Fugen (4) zwischen den Fassadenplatten ein Formteil (6) aus einem der geforderten Sicherheitsklasse der Fassade entsprechenden Material eingefügt ist.

2. Fassadenkonstruktion nach Anspruch 1,
zur Verwendung bei schräg zueinander orientierten Außenwand- und/oder Verglasungselementen,
dadurch gekennzeichnet,
daß im Vorsatzprofil (5) eine zusätzliche (Sicherheits-) Einlage (9) aus einem der geforderten Sicherheitsklasse der Fassade entsprechenden Material eingelegt ist.
